# EUROPÄISCHE PATENTSCHRIFT

(11) **EP 2 609 382 B1**
(45) Veröffentlichungstag und Bekanntmachung des Hinweises auf die Patenterteilung: **22.07.2020**
(21) Anmeldenummer: 11741225.4
(22) Anmeldetag: 09.08.2011
(51) Int. Cl.: F25D 23/06, F25D 25/02

(54) **KÄLTEGERÄT MIT EINEM AUSZIEHBAREN KÜHLGUTBEHÄLTER**
REFRIGERATOR COMPRISING A PULL-OUT CONTAINER FOR REFRIGERATION ARTICLES
APPAREIL DE FROID ÉQUIPÉ D'UN CONTENANT À PRODUIT RÉFRIGÉRÉ EXTRACTIBLE

(30) Priorität: 23.08.2010 DE 102010039647
(43) Veröffentlichungstag der Anmeldung: 03.07.2013
(73) Patentinhaber: BSH Hausgeräte GmbH, 81739 München (DE)
(72) Erfinder: ECKARTSBERG, Peter, 73433 Aalen (DE); SEELMEIER, Michael, 73572 Heuchlingen (DE); WEIBL, Herbert, 89429 Bachhagel (DE)
(86) Internationale Anmeldenummer: PCT/EP2011/063673
(87) Internationale Veröffentlichungsnummer: WO 2012/025369

(56) Entgegenhaltungen:
- WO-A2-2009/035267
- FR-A- 1 189 978
- GB-A- 702 906
- US-A- 2 328 835
- US-A- 3 292 986
- US-B1- 6 675 603

## Beschreibung

Die Erfindung betrifft ein Kältegerät, insbesondere Haushaltskältegerät, aufweisend einen Innenbehälter mit einer frontseitigen, durch ein Türblatt verschließbaren Öffnung zum Entnehmen und/oder Einlegen von Kühlgut, und einen ausziehbaren Kühlgutbehälter, sowie Lagermittel zum ausziehbaren Lagern des Kühlgutbehälters in dem Innenbehälter, wobei die Lagermittel an gegenüberliegenden Seiten des Kühlgutbehälters jeweils wenigstens eine Laufrolle aufweisen, die an wenigstens einer Laufbahn des Innenbehälters abrollen. Ein solches Gerät ist in dem Dokument US 6 675 603 B offenbart.

Die DE 92 06 166 U1 beschreibt eine Schubladenführung, vorzugsweise für Einbau- oder Standkühlmöbel, mit an den seitlichen Korpusteilen des Möbels befestigten Führungsschienen, in denen zwei auf beiden Seiten der Schublade gleichachsig gelagerte Laufrollen laufen, und bei der die beiden Laufrollen in Einschubrichtung gesehen am vorderen Endbereich der Schublade gelagert sind, wobei im äußeren einschubseitigen Endbereich der Führungsschienen an den Seitenwandungen des Korpusteils gleichachsig zwei Laufrollen gelagert sind, die sich auf den seitlichen Randbereichen des Bodens der Schublade abstützen.

Aufgabe der Erfindung ist es, ein Kältegerät zu schaffen, bei dem ein Kühlgutbehälter mit einem kostengünstigen Lagermittel ausgestattet ist, das ein leichtes Ausziehen und Wiedereinlaufen des Kühlgutbehälters ermöglicht.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank oder eine Kühlgefrierkombination.

Die Aufgabe wird erfindungsgemäß gelöst durch ein Kältegerät nach Anspruch 1.

Der Kühlgutbehälter kann durch einen Benutzer, beispielsweise an einem Griffabschnitt des Kühlgutbehälters mit einer Hand ergriffen und entgegen dem des in Richtung einer Rückwand des Innenbehälters abschüssig ausgebildeten Bahnabschnitts herausgezogen werden, wobei der Schwerpunkt des Kühlgutbehälters und des gegebenenfalls darin gelagerten Kühlgutes um ein gewisses Höhenmaß angehoben wird, wodurch Lageenergie gespeichert wird. Wird der Kühlgutbehälter losgelassen, so kann die gespeicherte Lageenergie freigesetzt und in Bewegungsenergie umgesetzt werden, wenn die Laufrollen des Kühlgutbehälters sich auf dem in Richtung einer Rückwand des Innenbehälters abschüssig ausgebildeten Bahnabschnitt befinden.

In allen erfindungsgemäßen Ausgestaltungen kann ein horizontal verlaufender Auszugsbahnabschnitt zwischen dem in Richtung der Rückwand des Innenbehälters abschüssigen Bahnabschnitt und der türseitigen Öffnung des Innenbehälters angeordnet sein.

Zwischen dem in Richtung einer Rückwand des Innenbehälters abschüssig ausgebildeten Bahnabschnitt und einer am Kältegerät frontseitigen, durch ein Türblatt verschließbaren Öffnung zum Entnehmen und/oder Einlegen von Kühlgut kann die Laufbahn einen horizontal verlaufenden Auszugsabschnitt aufweisen. Ist der Kühlgutbehälter um mehr als eine minimale Auszugsweite ausgezogen können die Laufrollen auf dem horizontal verlaufenden Auszugsabschnitt laufen, derart, dass der Kühlgutbehälter trotz Loslassen durch den Benutzer in seiner momentanen Auszugsposition verbleibt. Aufgrund des horizontal verlaufenden Auszugsabschnitts, auf dem sich in dieser momentanen Auszugsposition die Laufrollen befinden ist eine Stabilitätslage eingestellt, in welcher der Kühlgutbehälter in seiner momentanen Auszugsposition stehen bleibt und nicht wegrollt. In dieser Ausführungsform muss der Benutzer zunächst den Kühlgutbehälter soweit aktiv hineinschieben, bis die Laufrollen den horizontal verlaufenden Auszugsabschnitt verlassen und auf den in Richtung einer Rückwand des Innenbehälters abschüssig ausgebildeten Bahnabschnitt gelangen. Sodann kann der Kühlgutbehälter losgelassen werden und der Kühlgutbehälter läuft selbsttätig in die vollständig eingeschobene Position zurück. Der in Richtung einer Rückwand des Innenbehälters abschüssig ausgebildeten Bahnabschnitt kann derart stark abschüssig ausgebildet sein, dass der Kühlgutbehälter auch dann aktiv und selbsttätig in die vollständig eingeschobene Position zurückfährt, wenn ein Benutzer weiterhin seine hand an einem Griffabschnitt des Kühlgutbehälters hat. Der Benutzer verspürt dabei einen deutlichen Kraftanstieg, der im signalisiert, dass der Kühlgutbehälter aktiv eingezogen wird und er den Kühlgutbehälter loslassen kann. Wenn dagegen die Laufrollen sich auf dem horizontal verlaufenden Auszugsabschnitt befinden, auf dem sich in dieser momentanen Auszugsposition eine Stabilitätslage einstellt, in welcher der Kühlgutbehälter in seiner momentanen Auszugsposition stehen bleibt und nicht wegrollt, kann der Kühlgutbehälter ohne ihn beispielsweise durch eine Hand des Benutzers festhalten zu müssen über einen Teil des gesamten Auszugsweges offen stehen bleiben und Kühlgut entnommen und/oder eingelegt werden kann, ohne dass der Kühlgutbehälter festgehalten werden muss.

In allen Ausgestaltungen kann die wenigstens eine Laufrolle in einem Zwischengehäusebauteil drehbar angeordnet sein, das an dem Kühlgutbehälter lösbar befestigt ist.

Indem die wenigstens eine Laufrolle in einem Zwischengehäusebauteil drehbar angeordnet ist und das Zwischengehäusebauteil an dem Kühlgutbehälter lösbar befestigt ist, kann die wenigstens eine Laufrolle beispielsweise zu Reinigungszwecken von dem Kühlgutbehälter auf einfache Weise demontiert und nach einer Reinigung wieder auf einfache Weise montiert werden. Das erfindungsgemäße Zwischengehäusebauteil kann einerseits im eingebauten Zustand an dem Kühlgutbehälter das Laufrad gegen Eintritt von Schmutz Flüssigkeit und/oder Feuchtigkeit abschirmen bzw. schützen und andererseits nach einer Demontage von Laufrolle und Zwischengehäusebauteil ein die Laufrolle aufnehmender Hohlraum des Kühlgutbehälters leicht an seinen Innenseiten gereinigt werden. Eventuell wären der Nutzung im Bereich der Laufrolle festgesetzte und/oder auf eine Achse der Laufrolle aufgewickelte Kühlgutreste können im Rahmen einer Demontage von Laufrolle, Achse und Zwischengehäusebauteil leicht entfernt werden. Insgesamt kann mit einer erfindungsgemäßen Laufrolle und einem erfindungsgemäßen Zwischengehäusebauteil die Hygiene im Kältegerät verbessert werden.

Besonders vorteilhaft ist die Verwendung von erfindungsgemäßen Laufbahnen und Laufrollen und Zwischengehäusebauteilen an Gemüseschalen.

In einer Ausführungsform können an dem rückseitigen Bereich des Kühlgutbehälters zwei Laufrollen an gegenüberliegenden Seitenwänden des Kühlgutbehälters drehbar gelagert sein. Dadurch wird der Kühlgutbehälter auch in einem leicht angehobenen Zustand von mindestens zwei Auflagepunkten der beiden an gegenüberliegenden Seitenwänden des Kühlgutbehälters drehbar gelagerten Laufrollen abgestützt, so dass der Kühlgutbehälter vor einem Kippen bewahrt ist. In einer anderen Ausführungsform können an einem mittleren Bereich des Kühlgutbehälters zwei Laufrollen an gegenüberliegenden Seitenwänden des Kühlgutbehälters drehbar gelagert sein. So ist der Kühlgutbehälter aufgrund der nahen Lage des Schwerpunkt an den Drehachsen der Laufrollen gut ausbalanciert. In einer weiteren Ausführungsform können an einem vorderen Bereich des Kühlgutbehälters zwei Laufrollen an gegenüberliegenden Seitenwänden des Kühlgutbehälters drehbar gelagert sein. Die Laufrollen an einem vorderen Bereich des Kühlgutbehälters können insbesondere mit Laufrollen an dem rückseitigen Bereich des Kühlgutbehälters kombiniert sein.

Die Laufrollen können eine Lauffläche aus einem thermoplastischen Kunststoff, insbesondere mit einem Gleit-Reibungskoeffizient zwischen 0,3 und 0,5 µ, insbesondere zwischen 0,38 und 0,42 µ, insbesondere aus Polyoxymethylen (POM) aufweisen. Eine derartige Auswahl des Gleit-Reibungskoeffizienten für die Lauffläche der Laufrollen kann bewirken, dass der Kühlgutbehälter auch bei blockierten Laufrollen und/oder schwergängigen Laufrollen mit geringem Kraftaufwand aus dem Innenbehälter herausgezogen bzw. hineingeschoben werden kann. Erfindungsgemäß kann dabei eine festsitzende Laufrolle insoweit eine Gleitlagerstelle bilden.

In allen erfindungsgemäßen Ausführungen können an dem mitten- und/oder frontseitigen Bereich des Kühlgutbehälters an gegenüberliegenden Seitenwänden des Kühlgutbehälters jeweils zwei oder mehrere, insbesondere drei separate Laufrollen angeordnete sein. Die zwei oder mehreren, insbesondere drei separaten Laufrollen können beabstandet voneinander, insbesondere gleichmäßig voneinander beabstandet sich entlang einer Tiefenrichtung am Kühlgutbehälter erstrecken. Mittels der zwei oder mehreren Laufrollen kann der Kühlgutbehälter nicht nur in einem vorderen Bereich abgestützt werden, sondern auch in einem mittleren und/oder hinteren Tiefenbereich des Kühlgutbehälters.

Je nach Größe, insbesondere Tiefe des Kühlgutbehälters können die Laufrollen zusammen mit einem Zwischengehäusebauteil insbesondere derselben Bauart und/oder Baugröße an unterschiedlichen Kühlgutbehältern in verschiedener Anzahl montiert werden. So können bei Kühlgutbehältern geringer bspw. halber Tiefe des Kältegeräts beispielsweise lediglich ein oder zwei Laufrollen und Zwischengehäusebauteile je Seite vorgesehen werden. Bei Kühlgutbehältern großer bzw. voller Tiefe können beispielsweise drei oder mehrere Laufrollen und Zwischengehäusebauteile je Seite vorgesehen werden. Die drei oder mehrere Laufrollen und Zwischengehäusebauteile können auch wahlweise in verschiedenen variierbaren Abständen an Seitenwänden und/oder Bodenwänden des Kühlgutbehälters befestigt, insbesondere angeklemmt werden.

Erfindungsgemäß kann jede Laufrolle in einem separaten Zwischengehäusebauteil, das eine Rastmittel oder Klemmmittel zu seiner Befestigung an dem Kühlgutbehälter aufweist, drehbar gelagert sein. Dadurch kann insbesondere ein Rollenkörper der Laufrolle beispielsweise mittels eines Achsstiftes an einem Rollengehäuse der Laufrolle drehbar gelagert werden, ohne dass Drehlagersitze am Kühlgutbehälter selbst ausgebildet werden müssen.

Alle genannten Arten von Laufrollen können mit allen Ausführungsformen von erfindungsgemäßen Laufbahnen, in Richtung einer Rückwand des Innenbehälters abschüssig ausgebildeten Bahnabschnitten und/oder horizontal verlaufenden Auszugsabschnitten und/oder wie im Folgenden beschriebenen Tragabschnitten kombiniert sein.

Der in Richtung der Rückwand des Innenbehälters abschüssige Bahnabschnitt kann über eine Höhe abschüssig ausgebildet sein, die wenigstens der Höhe eines vom Boden des Kühlgutbehälters vorspringenden Abschnitts der Laufrolle entspricht. Dies hat zur Folge, dass der Kühlgutbehälter zunächst mit seinen Laufrollen entlang den in Richtung einer Rückwand des Innenbehälters abschüssig ausgebildeten Bahnabschnitten aktiv hineinläuft und dann am Ende des abschüssig ausgebildeten Bahnabschnitts mit seiner Bodenfläche auf dem Boden des Innenbehälters und/oder einem gesonderten Tragabschnitt aufsitzt und dadurch die Laufrollen in der vollständig eingeschobenen Position des Kühlgutbehälters entlastet sind.

In allen erfindungsgemäßen Ausgestaltungen kann zwischen dem in Richtung der Rückwand des Innenbehälters abschüssigen Bahnabschnitt und der Rückwand des Innenbehälters ein Tragabschnitt angeordnet sein, auf welchem ein Außenwandabschnitt des Kühlgutbehälters in seiner eingezogenen Position aufsitzt. Der Tragabschnitt kann dabei in Richtung der Rückwand des Innenbehälters ansteigend ausgebildet sein. Durch den wenigstens einen Tragabschnitt wird eine oder werden mehrere definierte Aufsitzflächen für den Kühlgutbehälter geschaffen. So kann vermieden werden, dass der Kühlgutbehälter über seine gesamte Bodenfläche beispielsweise auf der gesamten Fläche des Innenbehälterbodens undefiniert aufsitzt und/oder kein Spaltraum zwischen Bodenfläche des Kühlgutbehälters und Innenbehälterboden verbleibt, um beispielsweise weiterhin Kühlluft dazwischen Transportieren zu können. Ist der Tragabschnitt dabei in Richtung der Rückwand des Innenbehälters ansteigend ausgebildet, so kann dadurch ein manuelles Wiederherausziehen hinsichtlich Kraftaufwand erleichtert sein, d.h. der Kühlgutbehälter leichter herausgezogen werden.

In allen erfindungsgemäßen Ausgestaltungen kann jeweils eine Laufrolle im Bereich einer linken Seitenkante und einer rechten Seitenkante des Kühlgutbehälters angeordnet sein und jede Laufrolle auf einer separaten Laufbahn abrollen, die jeweils sowohl einen abschüssigen Bahnabschnitt als auch einen Tragabschnitt aufweist.

In allen erfindungsgemäßen Ausführungen können an dem mitten- und/oder frontseitigen Bereich des Kühlgutbehälters an gegenüberliegenden Seitenwänden des Kühlgutbehälters jeweils zwei oder mehrere, insbesondere drei separate Laufrollen angeordnete sein. Die zwei oder mehreren, insbesondere drei separaten Laufrollen können beabstandet voneinander, insbesondere gleichmäßig voneinander beabstandet sich entlang einer Tiefenrichtung am Kühlgutbehälter erstrecken. Mittels der zwei oder mehreren Laufrollen kann der Kühlgutbehälter nicht nur in einem vorderen Bereich abgestützt werden, sondern auch in einem mittleren und/oder hinteren Tiefenbereich des Kühlgutbehälters.

Je nach Größe, insbesondere Tiefe des Kühlgutbehälters können die Laufrollen zusammen mit einem Zwischengehäusebauteil insbesondere derselben Bauart und/oder Baugröße an unterschiedlichen Kühlgutbehältern in verschiedener Anzahl montiert werden. So können bei Kühlgutbehältern geringer bspw. halber Tiefe des Kältegeräts beispielsweise lediglich ein oder zwei Laufrollen und Zwischengehäusebauteile je Seite vorgesehen werden. Bei Kühlgutbehältern großer bzw. voller Tiefe können beispielsweise drei oder mehrere Laufrollen und Zwischengehäusebauteile je Seite vorgesehen werden. Die drei oder mehrere Laufrollen und Zwischengehäusebauteile können auch wahlweise in verschiedenen variierbaren Abständen an Seitenwänden und/oder Bodenwänden des Kühlgutbehälters befestigt, insbesondere angeklemmt werden.

In allen erfindungsgemäßen Ausgestaltungen kann der Innenbehälter außerdem wenigstens einen, die maximale Einschubtiefe des Kühlgutbehälters begrenzenden Anschlag aufweisen. Mittels des Anschlags kann beispielsweise verhindert werden, dass eine Rückwand des Kühlgutbehälters unmittelbar an einer Rückwand des Innenbehälters ansteht. Wird mittels des erfindungsgemäßen Anschlags ein verbleibender Zwischenraum zwischen Rückwand des Kühlgutbehälters und Rückwand des Innenbehälters geschaffen, so kann beispielsweise sich an der Rückwand des Innenbehälters bildendes Tauwasser bzw. Kondensationswasser ungehindert nach unten ablaufen und/oder beispielsweise unangenehme Anschlagsgeräusche oder hohe Anschlagskräfte, die beispielsweise den Kühlgutbehälter bzw. darin gelagertes Kühlgut beschädigen könnten, vermieden oder zumindest reduziert werden. Die Anschläge können dazu Geräusch mindernd und/oder elastisch abfedernd ausgebildet sein, oder mit entsprechenden Geräusch mindernden und/oder elastischen Oberflächen versehen sein.

Der Anschlag kann von einem in Richtung der Rückwand des Innenbehälters abschüssigen Deckenwandabschnitt einer an der Seitenwand des Innenbehälters vorspringenden Rippe gebildet werden, der an einer Oberkante des Kühlgutbehälters in der Anschlagsposition ansteht. Es können an beiden gegenüberliegenden Seiten jeweils eine Rippe am Innenbehälter ausgebildet sein. Neben Ihrer Funktion als Träger für die erfindungsgemäßen Anschläge bzw. abschüssigen Deckenwandabschnitt können die Rippen dazu dienen, einen auf die Rippen aufgelegten Fachboden zu tragen. Der als in Richtung der Rückwand des Innenbehälters abschüssiger Deckenwandabschnitt ausgebildete Anschlag kann in einer vollständig eingeschobenen Position des Kühlgutbehälters an korrespondierenden Behälterkanten des Kühlgutbehälters anstehen. Die korrespondierenden Behälterkanten des Kühlgutbehälters können folglich statt horizontal verlaufend, in Richtung der Rückwand des Innenbehälters abschüssig verlaufend ausgebildet sein.

In allen erfindungsgemäßen Ausgestaltungen kann der Innenbehälter außerdem wenigstens eine, die maximale Auszugsweite des Kühlgutbehälters begrenzende Rückhalteeinrichtung aufweisen. Die Rückhalteeinrichtung kann von einem in Richtung der Rückwand des Innenbehälters ansteigenden Deckenwandabschnitt einer an der Seitenwand des Innenbehälters vorspringenden Rippe gebildet werden, der an einer Oberkante des Kühlgutbehälters in der maximalen Auszugsposition ansteht.

Der in Richtung der Rückwand des Innenbehälters ansteigenden Deckenwandabschnitt kann insoweit wenigstens einen Rastvorsprung bilden, hinter dem ein korrespondierender Vorsprung des Kühlgutbehälters angreift bzw. in einer maximal ausgezogenen Position des Kühlgutbehälters ansteht.

Mit anderen Worten ausgedrückt kann die Erfindung ein Haushaltskältegerät betreffen, mit wenigstens einer Laufbahn, die wenigstens einen Bahnabschnitt aufweist, der in Richtung einer Rückwand des Innenbehälters abschüssig ausgebildet ist. Durch den wenigstens einen Bahnabschnitt, der in Richtung einer Rückwand des Innenbehälters abschüssig ausgebildet ist, kann eine Selbsteinzug des Kühlgutbehälters realisiert werden. Durch der Laufbahn zugeordnete Laufrollen wird eine Leichtlauflösung erreicht. Diese Leichtlauflösung kann mit einer engen Führung kombiniert sein und eine Gute Haptik ohne eine Verwendung von aufwändigen Auszugsschienensystemen bewirken. Die erfindungsgemäßen Lösungen können kostengünstig sein. In einem eingeschobenen Zustand können die Laufrollen unbelastet sein, um beispielsweise Abdrücke im Innenbehälter zu vermeiden. Mit den erfindungsgemäßen Lösungen kann eine einfache Entnahme von Kühlgut aus dem Kühlgutbehälter erfolgen, insbesondere auch bei geringen Öffnungswinkel des Türblatts von lediglich 90 Grad Öffnungswinkel. Auch ist die Montage der erfindungsgemäßen Kühlgutbehälter einfach, da die Kühlgutbehälter lediglich in den Innenbehälter eingeschoben werden müssen, um ihre Einzugswirkung zu entfalten. Dabei kann eine Begrenzung des Auszugsweges wahlweise, oder sowohl als auch, durch Anschläge im Bereich einer vorderen bzw. hinteren Endlage realisiert werden. So kann durch eine Rampe, insbesondere durch wenigstens eine Laufbahn, die wenigstens einen Bahnabschnitt aufweist, der in Richtung einer Rückwand des Innenbehälters abschüssig ausgebildet ist, ein Selbsteinzug des Kühlgutbehälters in einem hinteren Bereich erreicht werden. In diesem hinteren Bereich kann der Kühlgutbehälter sich auf einer Ablagefläche, d.h. Tragabschnitt ablegen, so dass eine Laufrollenentlastung eintritt.

Eine beispielhafte Ausführungsform der Erfindung ist an Hand der Figuren 1 bis 5 beschrieben. Aus der detaillierten Beschreibung dieses konkreten Ausführungsbeispiels ergeben sich auch weitere generelle Merkmale und Vorteile der vorliegenden Erfindung.

Es zeigen:
- Fig. 1: eine perspektivische Schnittansicht aus einem Haushaltskältegerät mit einem erfindungsgemäßen Kühlgutbehälter;
- Fig. 2: eine perspektivische Teilansicht aus einem Innenbehälter mit einer erfindungsgemäßen Laufbahn;
- Fig. 3: eine Seitenschnitt-Darstellung mit einem Ausschnitt des Innenbehälter und einem Kühlgutbehälter, während des Einfügens des Kühlgutbehälters in den Innenbehälter;
- Fig. 4: eine Seitenschnitt-Darstellung mit einem Ausschnitt des Innenbehälter und einem Kühlgutbehälter, in seiner maximalen Auszugsposition;
- Fig. 5: eine Seitenschnitt-Darstellung mit einem Ausschnitt des Innenbehälter und einem Kühlgutbehälter, in seiner maximalen Einschubposition.

Ein in Fig. 1 beispielhaft dargestellter Ausschnitt eines Kältegeräts 1 zeigt einen unteren Abschnitt eines Innenbehälters 2 in einer aufgeschnittenen Darstellung, in welcher ein im Innenbehälter 2 ausziehbar gelagerter Kühlgutbehälter 3 angeordnet ist. Der Innenbehälter 2 weist eine frontseitige verschließbare Öffnung 4 zum Entnehmen und/oder Einlegen von Kühlgut auf. Der Kühlgutbehälter 3 ist ausziehbar ein im Innenbehälter 2 gelagert. Dazu sind Lagermittel 5 vorgesehen. Die Lagermittel 5 weisen im dargestellten Ausführungsbeispiel am Boden in einem mittleren Bereich von gegenüberliegenden Seitenwände des Kühlgutbehälter 3 angeordnete Laufrollen 8a und 8b auf. Die Laufrollen 8a und 8b können entlang von Laufbahnen 14 an einem Boden des Innenbehälters 2 in Auszugsrichtung abrollen. Im dargestellten Ausführungsbeispiel sind in einem mittleren Bereich des Innenbehälters 2 zwei Laufrollen 8a und 8b an gegenüberliegenden Seiten des Innenbehälters 2 drehbar gelagert. Gegen ein Kippen des Kühlgutbehälters 3 in ausgezogener Stellung ist im Ausführungsbeispiel eine Rippe 13 an einer oder beider Seitenwände 2a des Innenbehälters 2 befestigt oder angeformt bzw. angezogen. Die Rippe 13 dient dazu, den Kühlgutbehälter 3 von oben an seitlichen Rändern des Kühlgutbehälters 3 zu führen. Auf einer Oberseite der Rippe 13 kann eine nicht dargestellte Ablagefläche bzw. Glasplatte aufgelegt werden.

Im dargestellten Ausführungsbeispiel ist jeweils eine Laufrolle 8a, 8b im Bereich einer linken Seitenkante S1 und einer rechten Seitenkante S2 des Kühlgutbehälters 3 angeordnet. Jede Laufrolle rollt auf einer separaten Laufbahn 14 ab, die jeweils sowohl einen abschüssigen Bahnabschnitt 6 als auch einen Tragabschnitt 7 aufweist.

In der Fig. 2 ist eine von zwei an gegenüberliegenden Seiten des Innenbehälters 2 angeordneten Laufbahnen 14 dargestellt. Die wenigstens eine Laufbahn 14 weist wenigstens einen Bahnabschnitt 6 auf, der in Richtung einer Rückwand 2a des Innenbehälters 2 abschüssig ausgebildet ist. Der in Richtung der Rückwand 2a des Innenbehälters 2 abschüssige Bahnabschnitt 6 ist über eine Höhe H abschüssig ausgebildet, die wenigstens der Höhe h eines vom Boden 3a des Kühlgutbehälters 3 vorspringenden Abschnitts der Laufrolle 8a, 8b entspricht.

Zwischen dem in Richtung der Rückwand 2a des Innenbehälters 2 abschüssigen Bahnabschnitt 6 und der Rückwand 2a des Innenbehälters 2 ist ein Tragabschnitt 7 angeordnet ist, auf welchem ein Außenwandabschnitt 3b des Kühlgutbehälters 3 in seiner eingezogenen Position, wie in Fig. 5 gezeigt, aufsitzt. Der Tragabschnitt 7 ist im dargestellten Ausführungsbeispiel in Richtung der Rückwand 2a des Innenbehälters 2 ansteigend ausgebildet ist.

Im dargestellten Ausführungsbeispiel ist ein horizontal verlaufender Auszugsbahnabschnitt 9 zwischen dem in Richtung der Rückwand 2a des Innenbehälters 2 abschüssigen Bahnabschnitt 6 und der türseitigen Öffnung 4 des Innenbehälters 2 angeordnet.

Im dargestellten Ausführungsbeispiel weist der Innenbehälter 2 zusätzlich wenigstens einen, die maximale Einschubtiefe des Kühlgutbehälters 3 begrenzenden Anschlag 10 auf. Der Anschlag 10 wird hierbei von einem in Richtung der Rückwand 2a des Innenbehälters 2 abschüssigen Deckenwandabschnitt einer an der Seitenwand 2b des Innenbehälters vorspringenden Rippe 13 gebildet. Der Anschlag 10 bzw. der abschüssige Deckenwandabschnitt ist ausgebildet, an einer Behälterkante 11 des Kühlgutbehälters 3 in der Anschlagsposition (Fig. 5) anzustehen. Der als in Richtung der Rückwand 2a des Innenbehälters 2 abschüssiger Deckenwandabschnitt ausgebildete Anschlag 10 kann somit in einer vollständig eingeschobenen Position des Kühlgutbehälters 3, wie in Fig. 5 gezeigt, an korrespondierenden Behälterkanten 11 des Kühlgutbehälters 3 anstehen. Die korrespondierenden Behälterkanten 11 des Kühlgutbehälters 3 verlaufend im dargestellten Ausführungsbeispiel statt horizontal, in Richtung der Rückwand 2a des Innenbehälters 2 abschüssig.

Darüber hinaus weist im dargestellten Ausführungsbeispiel der Innenbehälter 2 wenigstens eine, die maximale Auszugsweite des Kühlgutbehälters 3 begrenzende Rückhalteeinrichtung 12 auf. Die Rückhalteeinrichtung 12 wird dabei von einem in Richtung der Rückwand 2a des Innenbehälters 2 ansteigenden Deckenwandabschnitt der an der Seitenwand 2b des Innenbehälters 2 vorspringenden Rippe 13 gebildet. Die Rückhalteeinrichtung 12 bzw. der ansteigende Deckenwandabschnitt steht in einer maximalen Auszugsposition, wie in Fig. 4 gezeigt, an einer Behälterkante 11a des Kühlgutbehälters 3 an.

Die Figuren 3 bis 5 zeigen Momente aus einer Sequenz eines Einsetz- und Einschiebvorgangs, während dessen der Kühlgutbehälter 3 bis in seine vollständig eingeschobene Position im Kältegerät 1 gebracht wird. Die Fig. 3 zeigt den Kühlgutbehälter 3 während des Einfügens des Kühlgutbehälters 3 in den Innenbehälter 2. Dazu wird der Kühlgutbehälter 3 außerhalb des Kältegeräts bzw. außerhalb des Innenbehälters 2 leicht angekippt eingeführt, derart, dass die nach oben vorspringende Behälterkante 11a unter der nach unten vorspringenden Rückhalteeinrichtung 12 bzw. unter dem in Richtung der Rückwand 2a des Innenbehälters 2 ansteigenden Deckenwandabschnitt der an der Seitenwand 2b des Innenbehälters 2 vorspringenden Rippe 13 durchgreifen kann. Sodann kann der Kühlgutbehälter 3 in einer horizontale Lage, wie in Fig. 4 dargestellt, gebracht werden. In der Fig. 4 ist der Kühlgutbehälter 3 in seiner maximalen Auszugsposition gezeigt. Von dieser maximalen Auszugsposition gemäß Fig. 4 aus kann nun der Kühlgutbehälter 3 mit einer horizontal verlaufenden Einschubbewegung bis in die in Fig. 5 gezeigte maximale Einschubposition manuell eingeschoben bzw. nach Erreichen des in Richtung der Rückwand 2a des Innenbehälters 2 abschüssigen Bahnabschnitts durch die Laufrollen 8a, 8b aktiv eingezogen werden.

## Patentansprüche

1. Kältegerät, insbesondere Haushaltskältegerät, aufweisend einen Innenbehälter (2) mit einer frontseitigen, durch ein Türblatt verschließbaren Öffnung (4) zum Entnehmen und/oder Einlegen von Kühlgut, und einen ausziehbaren Kühlgutbehälter (3), sowie Lagermittel (5) zum ausziehbaren Lagern des Kühlgutbehälters (3) in dem Innenbehälter (2), wobei die Lagermittel (5) an gegenüberliegenden Seiten des Kühlgutbehälters (3) jeweils wenigstens eine Laufrolle (8a, 8b) aufweisen, die an wenigstens einer Laufbahn (14) des Innenbehälters (2) abrollen, wobei die wenigstens eine Laufbahn (14) wenigstens einen Bahnabschnitt (6) aufweist, der in Richtung einer Rückwand (2a) des Innenbehälters (2) abschüssig ausgebildet ist, **dadurch gekennzeichnet, dass** der in Richtung der Rückwand (2a) des Innenbehälters (2) abschüssige Bahnabschnitt (6) über eine Höhe (H) abschüssig ausgebildet ist, die wenigstens der Höhe (h) eines vom Boden (3a) des Kühlgutbehälters (3) vorspringenden Abschnitts der Laufrolle (8a, 8b) entspricht, und dass der Kühlgutbehälter (3) zunächst mit seinen Laufrollen (8a, 8b) entlang den in Richtung einer Rückwand (2a) des Innenbehälters (2) abschüssig ausgebildeten Bahnabschnitten (6) aktiv hineinläuft und dann am Ende des abschüssig ausgebildeten Bahnabschnitts (6) mit seiner Bodenfläche auf dem Boden des Innenbehälters (2) und/oder einem gesonderten Tragabschnitt (7) aufsitzt und dadurch die Laufrollen (8a, 8b) in der vollständig eingeschobenen Position des Kühlgutbehälters (3) entlastet sind.

2. Kältegerät nach Anspruch 1, **dadurch gekennzeichnet, dass** der Tragabschnitt (7) in Richtung der Rückwand (2a) des Innenbehälters (2) ansteigend ausgebildet ist.

3. Kältegerät nach einem der Ansprüche 1 bis 2, **dadurch gekennzeichnet, dass** jeweils eine Laufrolle (8a, 8b) im Bereich einer linken Seitenkante (S1) und einer rechten Seitenkante (S2) des Kühlgutbehälters (3) angeordnet ist und jede Laufrolle (8a, 8b) auf einer separaten Laufbahn (14) abrollt, die jeweils sowohl einen abschüssigen Bahnabschnitt (6) als auch einen Tragabschnitt (7) aufweist.

4. Kältegerät nach einem der Ansprüche 1 bis 3, **dadurch gekennzeichnet, dass** ein horizontal verlaufender Auszugsbahnabschnitt (9) zwischen dem in Richtung der Rückwand (2a) des Innenbehälters (2) abschüssigen Bahnabschnitt (6) und der türseitigen Öffnung (4) des Innenbehälters (2) angeordnet ist.

5. Kältegerät nach einem der Ansprüche 1 bis 4, **dadurch gekennzeichnet, dass** der Innenbehälter (2) wenigstens einen, die maximale Einschubtiefe des Kühlgutbehälters (3) begrenzenden Anschlag (10) aufweist.

6. Kältegerät nach Anspruche 5, **dadurch gekennzeichnet, dass** der Anschlag (10) von einem in Richtung der Rückwand (2a) des Innenbehälters (2) abschüssigen Deckenwandabschnitt einer an der Seitenwand (2b) des Innenbehälters (2) vorspringenden Rippe (13) gebildet wird, der an einer Behälterkante (11) des Kühlgutbehälters (3) in der Anschlagsposition ansteht.

7. Kältegerät nach einem der Ansprüche 1 bis 6, **dadurch gekennzeichnet, dass** der Innenbehälter (2) wenigstens eine, die maximale Auszugsweite des Kühlgutbehälters (3) begrenzende Rückhalteeinrichtung (12) aufweist.

8. Kältegerät nach Anspruche 7, **dadurch gekennzeichnet, dass** die Rückhalteeinrichtung (12) von einem in Richtung der Rückwand (2a) des Innenbehälters (2) ansteigenden Deckenwandabschnitt einer an der Seitenwand (2b) des Innenbehälters (2) vorspringenden Rippe (13) gebildet wird, der an einer Behälterkante (11a) des Kühlgutbehälters (3) in der maximalen Auszugsposition ansteht.

## Claims

1. Refrigeration appliance, in particular household refrigeration appliance, having an inner container (2) with a front-side opening (4) which can be closed off by a door leaf for removing and/or loading refrigerated goods, and a pull-out refrigerated goods container (3), as well as mounting means (5) for the telescopic mounting of the refrigerated goods container (3) in the inner container (2), wherein the mounting means (5) each have at least one roller (8a, 8b) on opposing sides of the refrigerated goods container (3), which roll over at least one running track (14) of the inner container (2), wherein the at least one running track (14) has at least one track section (6), which is embodied in a sloping manner in the direction of a rear wall (2a) of the inner container (2), **characterised in that** the track section (6) sloping in the direction of the rear wall (2a) of the inner container (2) is embodied in a sloping manner above a height (H) which at least corresponds to the height (h) of a section of the roller (8a, 8b) protruding from the base (3a) of the refrigerated goods container (3), and that the refrigerated goods container (3) first actively runs in with its rollers (8a, 8b) along the track sections (6) embodied in a sloping manner in the direction of a rear wall (2a) of the inner container (2) and then sits at the end of the track section (6) embodied in a sloping manner with its base area on the base of the inner container (2) and/or a separate support section (7) and the rollers (8a, 8b) are disburdened in the completely inserted position of the refrigerated goods container (3).

2. Refrigeration appliance according to claim 1, **characterised in that** the support section (7) is embodied in a rising manner in the direction of the rear wall (2a) of the inner container (2).

3. Refrigeration appliance according to one of claims 1 to 2, **characterised in that** a roller (8a, 8b) is arranged in the region of a left side edge (S1) and a right side edge (S2) of the refrigerated goods container (3) in each case and each roller (8a, 8b) rolls over a separate running track (14), which has both a sloping track section (6) and a support section (7) in each case.

4. Refrigeration appliance according to one of claims 1 to 3, **characterised in that** a horizontally running pull-out track section (9) is arranged between the track section (6) sloping in the direction of the rear wall (2a) of the inner container (2) and the door-side opening (4) of the inner container (2).

5. Refrigeration appliance according to one of claims 1 to 4, **characterised in that** the inner container (2) has at least one end stop (10) delimiting the maximum insertion depth of the refrigerated goods container (3).

6. Refrigeration appliance according to claim 5, **characterised in that** the end stop (10) is formed by a ceiling wall section, sloping in the direction of the rear wall (2a) of the inner container (2), of a rib (13) protruding on the side wall (2b) of the inner container (2), which is applied to a container edge (11) of the refrigerated goods container (3) in the end stop position.

7. Refrigeration appliance according to one of claims 1 to 6, **characterised in that** the inner container (2) has at least one retention facility (12) delimiting the maximum pull-out extent of the refrigerated goods container (3).

8. Refrigeration appliance according to claim 7, **characterised in that** the retention facility (12) is formed by a ceiling wall section, sloping in the direction of the rear wall (2a) of the inner container (2), of a rib (13) protruding on the side wall (2b) of the inner container (2), which is applied to a container edge (11a) of the refrigerated goods container (3) in the maximum pull-out position.

## Revendications

1. Appareil frigorifique, en particulier appareil frigorifique électroménager, présentant un compartiment interne (2) avec une ouverture frontale (4) apte à être fermée par le biais d'une porte pour le retrait et/ou l'insertion d'un produit réfrigéré et un compartiment pour produits réfrigérés (3) extractible ainsi que des moyens de logement (5) permettant le logement extractible du compartiment pour produits réfrigérés (3) dans le compartiment interne (2), dans lequel les moyens de logement (5) présentent au niveau de faces opposées du compartiment pour produits réfrigérés (3) respectivement au moins une roulette (8a, 8b) qui roule au niveau d'une voie de roulement (14) du compartiment interne (2), dans lequel l'au moins une voie de roulement (14) présente au moins une section de voie (6), qui est réalisée en pente dans la direction d'une paroi arrière (2a) du compartiment interne (2), **caractérisé en ce que** la section de voie (6) en pente dans la direction de la paroi arrière (2a) du compartiment interne (2) est réalisée en pente sur une hauteur (H) qui correspond au moins à la hauteur (h) d'une section de la roulette (8a, 8b) qui fait saillie d'un fond (3a) du compartiment pour produits réfrigérés (3), et **en ce que** le compartiment pour produits réfrigérés (3) pénètre activement d'abord avec ses roulettes (8a, 8b) le long des sections de voie (6) réalisées en pente dans la direction d'une paroi arrière (2a) du compartiment interne (2) et ensuite à l'extrémité de la section de voie (6) réalisée en pente repose avec sa surface de fond sur le fond du compartiment interne (2) et/ou une section de support (7) séparée et de ce fait les roulettes (8a, 8b) sont déchargées dans la position entièrement introduite du compartiment pour produits réfrigérés (3).

2. Appareil frigorifique selon la revendication 1, **caractérisé en ce que** la section de support (7) est réalisée montante dans la direction de la paroi arrière (2a) du compartiment interne (2).

3. Appareil frigorifique selon l'une des revendications 1 à 2, **caractérisé en ce que** respectivement une roulette (8a, 8b) est disposée dans la zone d'une arête latérale gauche (S1) et d'une arête latérale droite (S2) du compartiment pour produits réfrigérés (3) et chaque roulette (8a, 8b) roule sur une voie de roulement (14) séparée qui présente respectivement aussi bien une section de voie en pente (6) qu'une section de support (7).

4. Appareil frigorifique selon l'une des revendications 1 à 3, **caractérisé en ce qu'**une section de voie d'extraction (9) s'étendant horizontalement est disposée entre la section de voie (6) en pente dans la direction de la paroi arrière (2a) du compartiment interne (2) et l'ouverture côté porte (4) du compartiment interne (2).

5. Appareil frigorifique selon l'une des revendications 1 à 4, **caractérisé en ce que** le compartiment interne (2) présente au moins une butée (10) délimitant la profondeur d'introduction du compartiment pour produits réfrigérés (3).

6. Appareil frigorifique selon la revendication 5, **caractérisé en ce que** la butée (10) est formée par une section de paroi de recouvrement en pente dans la direction de la paroi arrière (2a) du compartiment interne (2) d'une nervure (13) faisant saillie au niveau de la paroi latérale (2b) du compartiment interne (2), laquelle nervure affleure au niveau d'une arête de compartiment (11) du compartiment pour produits réfrigérés (3) dans la position de butée.

7. Appareil frigorifique selon l'une des revendications 1 à 6, **caractérisé en ce que** le compartiment interne (2) présente au moins un dispositif de retenue (12) délimitant la largeur d'extraction maximale du compartiment pour produits réfrigérés (3).

8. Appareil frigorifique selon la revendication 7, **caractérisé en ce que** le dispositif de retenue (12) est formé par une section de paroi de recouvrement montant dans la direction de la paroi arrière (2a) du compartiment interne (2) au niveau d'une nervure (13) faisant saillie au niveau de la paroi latérale (2b) du compartiment interne (2), laquelle nervure affleure au niveau d'une arête de compartiment (11a) du compartiment pour produits réfrigérés (3) dans la position d'extraction maximale.
